# FASCICULE DE BREVET EUROPEEN

(11) **EP 3 124 399 B1**
(45) Date de publication et mention de la délivrance du brevet: **07.03.2018**
(21) Numéro de dépôt: 16182032.9
(22) Date de dépôt: 29.07.2016
(51) Int. Cl.: B65D 75/54, B65D 51/24, F21V 33/00, G09F 13/22, G09F 27/00

(54) **ENSEMBLE D'EMBALLAGES LUMINEUX INTERACTIFS**
GRUPPE VON INTERAKTIVEN LEUCHTFÄHIGEN VERPACKUNGEN
ASSEMBLY OF INTERACTIVE LUMINOUS PACKAGES

(30) Priorité: 31.07.2015 FR 1557376
(43) Date de publication de la demande: 01.02.2017
(73) Titulaire: ATS Developpement, 69001 Lyon (FR)
(72) Inventeur: BERTHON, Julien, 69130 ECULLY (FR); De CADOUDAL, Yann, 69002 LYON (FR); MONTFOLLET, Arnaud, 95250 BEAUCHAMP (FR); FINAZ, Olivier, 69005 LYON (FR)
(74) Mandataire: Chevalier, Renaud Philippe

(56) Documents cités:
- US-A1- 2003 048 635
- US-A1- 2007 165 366
- US-A1- 2009 073 694
- US-A1- 2010 006 462
- US-A1- 2010 270 198

## Description

La présente invention concerne le domaine des emballages pour des biens de consommation.

Dans la présente demande, on entendra par les termes « biens de consommation » un produit fabriqué destiné au consommateur final.

En linéaire, pour démarquer les produits les uns des autres et attirer l'attention des chalands, les marques utilisent, pour présenter leurs produits, des emballages présentant des formes atypiques qui ne sont pas toujours très faciles à transporter, empiler et stocker ou des couleurs voyantes voire même criardes qui déprécient la valeur du produit.

Il existe également des emballages lumineux qui éclairent la marque du produit et/ou d'autres points forts du produit. Ces emballages sont équipés d'un éclairage statique par diodes électroluminescentes placées à des endroits stratégiques de l'emballage pour mettre en valeur le produit. L'inconvénient de ce type d'emballage est qu'il se banalise au fil du temps et l'oeil du consommateur s'habitue à cet éclairage statique ce qui le rend équivalent à une couleur vive que peut présenter un autre emballage voisin.

L'invention a pour but de remédier à tout ou partie des inconvénients précités.

L'invention a pour objet un ensemble d'emballages lumineux pour des biens de consommation comprenant au moins un premier emballage lumineux et au moins un deuxième emballage lumineux, chaque emballage lumineux comprenant au moins :
- une enveloppe conformée pour contenir au moins partiellement le bien de consommation,
- un fond sur lequel est montée l'enveloppe,
- au moins un dispositif lumineux comportant au moins une diode électroluminescente, au moins une portion de l'emballage lumineux étant destinée à être éclairée par le dispositif lumineux,
- une unité de commande configurée pour commander le dispositif lumineux,
ensemble dans lequel le premier emballage lumineux et le deuxième emballage lumineux comprennent chacun un système de communication configuré pour au moins émettre un signal d'activation de l'emballage lumineux, le système de communication étant commandé par l'unité de commande, et dans lequel le système de communication du premier emballage lumineux est configuré pour communiquer avec le système de communication du deuxième emballage lumineux. Grâce à l'invention, il est possible de créer un ensemble lumineux de plusieurs emballages communiquant entre eux. La communication d'un signal d'activation d'un emballage lumineux par rapport à un autre permet de réaliser une suite lumineuse dynamique et continue.

Selon une caractéristique de l'invention, le système de communication est configuré pour au moins recevoir un signal d'activation.

Selon une autre caractéristique de l'invention, le système de communication comprend au moins un émetteur.

Selon une caractéristique de l'invention, le système de communication comprend au moins un récepteur.

Selon une autre caractéristique de l'invention, l'émetteur et le récepteur sont agencés de manière opposée dans les emballages lumineux et orientés vers l'extérieur des emballages, ce qui permet à plusieurs emballages lumineux de communiquer entre eux lorsqu'ils sont côte à côte éloignés ou non.

Selon une caractéristique de l'invention, chaque emballage lumineux comprend un organe d'activation coopérant avec l'unité de commande, l'organe d'activation de l'emballage lumineux étant configuré pour permettre l'activation du système de communication et/ou du dispositif lumineux de l'emballage lumineux.

Selon une caractéristique de l'invention, l'organe d'activation est un détecteur d'activité. Ainsi, l'emballage lumineux ne s'active que lorsqu'il y a de l'activité autour de l'emballage lumineux, ce qui permet d'économiser de l'énergie.

Selon une caractéristique de l'invention, l'organe d'activation est un capteur de luminosité et/ou de mouvement.

Selon une caractéristique de l'invention, le système de communication est un système de communication infrarouge.

Selon une autre caractéristique de l'invention, l'émetteur est un émetteur infrarouge.

Selon une caractéristique de l'invention, le récepteur est un récepteur infrarouge.

Selon l'invention, la portion de l'emballage lumineux destinée à être éclairée par le dispositif lumineux est un élément rapporté sur l'enveloppe de l'emballage lumineux.

Selon une caractéristique de l'invention, l'élément est un matériau lumineux ou transparent.

Selon une caractéristique de l'invention, l'élément peut être plan ou courbe ou présenter au moins une portion courbe et au moins une portion plane.

Selon une autre caractéristique de l'invention, l'élément peut être gravé et/ou perforé et/ou décoré et/ou imprimé, etc.

Selon une caractéristique de l'invention, l'élément est une plaque par exemple en polypropylène ou plexiglas ou tout autre matériau plastique.

Selon une caractéristique de l'invention, l'élément est ménagé sur la surface intérieure de l'enveloppe.

Selon une caractéristique de l'invention, le dispositif lumineux comprend une pluralité de diodes électroluminescentes.

Selon une autre caractéristique de l'invention, les diodes électroluminescentes de la pluralité sont alignées côte à côte, préférentiellement sous l'élément.

Selon une autre caractéristique de l'invention, les diodes électroluminescentes de la pluralité s'allument consécutivement ou simultanément, ce qui crée des effets visuels lumineux sur l'enveloppe de l'emballage lumineux.

Selon une caractéristique de l'invention, l'allumage des diodes électroluminescentes du dispositif lumineux est commandé par l'unité de commande.

Selon une caractéristique de l'invention, le fond de l'emballage lumineux forme une base dans laquelle est positionnée une batterie pour l'alimentation électrique de l'emballage lumineux.

Selon une autre caractéristique de l'invention, la base du fond accueille en outre au moins l'unité de commande et le dispositif lumineux dont les diodes électroluminescentes sont en saillies par rapport à la base du fond.

Selon une caractéristique de l'invention, le premier emballage lumineux et le deuxième emballage lumineux sont alignés. Préférentiellement, les emballages lumineux de l'ensemble sont disposés côte à côte, de sorte que l'émetteur de l'un des emballages soit sensiblement agencé en regard du récepteur d'un autre emballage lumineux adjacent, ce qui favorise la communication d'un système de communication d'un premier emballage lumineux à un deuxième emballage lumineux adjacent.

Avantageusement, l'ensemble comprend une pluralité d'emballages lumineux.

L'invention porte également sur un procédé de fonctionnement d'un ensemble d'emballages lumineux selon l'invention, comme défini dans la revendication 7 et ses revendications dépendantes, comprenant une phase d'initialisation et une phase d'animation.

Selon une caractéristique de l'invention, la phase d'initialisation est préalable à la phase d'animation.

Selon une caractéristique de l'invention, le procédé de fonctionnement comprend au moins une première phase dite phase d'initialisation comprenant les étapes suivantes :
- activation d'au moins un premier emballage lumineux au moyen de l'organe de d'activation qui lui est associé,
- envoi d'un signal d'activation par le système de communication du au moins un emballage lumineux activé à un emballage lumineux adjacent parmi l'ensemble d'emballages lumineux, un emballage lumineux ne recevant pas de signal d'activation est alors considéré par l'unité de commande qui lui est associée comme étant l'emballage lumineux primaire de l'ensemble d'emballages lumineux, et un emballage lumineux recevant un signal d'activation d'un autre emballage lumineux ou de l'emballage lumineux primaire, est alors considéré par l'unité de commande qui lui est associée comme étant un emballage lumineux secondaire de l'ensemble d'emballages lumineux,
- basculement en mode primaire pour l'emballage lumineux déterminé comme primaire,
- basculement en mode secondaire pour le ou les emballages lumineux déterminés comme secondaires.

Avantageusement, la phase d'initialisation permet de déterminer l'emballage lumineux primaire de l'ensemble d'emballages lumineux.

Selon une autre caractéristique de l'invention, la phase d'initialisation est répétée à chaque fois que l'organe d'activation détecte un changement d'activité.

Selon une caractéristique de l'invention, le procédé de fonctionnement comprend au moins une deuxième phase dite phase d'animation postérieure à la phase d'initialisation et comprenant les étapes suivantes :
- commande au dispositif lumineux de l'emballage lumineux primaire de s'allumer pour une durée prédéterminée dans le mode primaire,
- lorsque la période d'éclairage prédéterminée est terminée, l'éclairage du dispositif lumineux de l'emballage lumineux primaire s'éteint et le système de communication de l'emballage lumineux primaire envoie un signal d'activation à un premier emballage lumineux secondaire adjacent,
- le système de communication du premier emballage lumineux secondaire adjacent reçoit le signal d'activation,
- commande de l'éclairage du dispositif lumineux du premier emballage lumineux secondaire adjacent pour une période prédéterminée dans le mode secondaire,
   - lorsque la période d'éclairage prédéterminée du mode secondaire est terminée, le dispositif lumineux du premier emballage lumineux secondaire adjacent s'éteint ou le dispositif lumineux du premier emballage lumineux secondaire adjacent s'éteint et le système de communication du premier emballage lumineux secondaire envoie un signal d'activation à un deuxième emballage lumineux secondaire adjacent.

Selon une autre caractéristique de l'invention, la phase d'animation est répétée tant que l'organe d'activation ne détecte pas de changement d'activité.

Selon une autre caractéristique de l'invention, dans le mode primaire, la période prédéterminée de l'éclairage du dispositif lumineux de l'emballage lumineux primaire est programmée à intervalle régulier.

Selon une caractéristique de l'invention, la commande du dispositif lumineux de l'emballage lumineux primaire est indépendante de la réception d'un signal d'activation.

Selon une autre caractéristique de l'invention, la commande du dispositif lumineux d'un emballage lumineux secondaire est dépendante de la réception d'un signal d'activation envoyé par un autre emballage lumineux secondaire ou par l'emballage lumineux primaire.

L'invention sera mieux comprise, grâce à la description ci-après, qui se rapporte à un mode de réalisation selon la présente invention, donné à titre d'exemple non limitatif et expliqué avec référence aux dessins schématiques annexés, dans lesquels:
- les figures 1A à 1E sont des vues schématiques de face de l'ensemble d'emballages lumineux selon l'invention,
- la figure 2 est une vue en perspectives de deux emballages lumineux d'un ensemble selon l'invention,
- la figure 3 est une vue de face d'un des emballages lumineux,
- la figure 4 est une vue de côté de l'emballage lumineux représenté en figure 3.
Chaque emballage lumineux 1 pour des biens de consommation formant partie de l'ensemble selon l'invention, représenté notamment en figures 2 à 4, comprend une enveloppe 2 conformée pour contenir au moins partiellement le bien de consommation, et un fond 3 sur lequel est montée l'enveloppe 2.

Dans l'exemple illustré en figure 2, l'enveloppe 2 peut se présenter sous la forme d'un parallélépipède ou d'un cylindre. Bien entendu, ces formes ne sont pas limitatives et exposées à titre d'exemples de réalisation. Le fond 3 présente une forme correspondante à la forme de l'enveloppe 2, comme visible en figure 2.

L'emballage lumineux 1 comprend en outre un dispositif lumineux 4 comportant une pluralité de diodes électroluminescentes 4a dans l'exemple illustré aux figures 2 à 4. Bien entendu, le nombre de diodes électroluminescentes 4a n'est pas limité à l'exemple de réalisation représenté aux figures 2 à 4 et le dispositif lumineux 4 de l'emballage lumineux 1 peut comprendre une seule diode électroluminescente 4a ou une pluralité.

Comme illustré aux figures 2 à 4, une portion 5 de l'emballage lumineux 1 est destinée à être éclairée par le dispositif lumineux 4. Plus particulièrement, la portion 5 de l'emballage lumineux 1 destinée à être éclairée par le dispositif lumineux 4 est un élément 5 rapporté sur l'enveloppe 2 de l'emballage lumineux 1. Comme représenté en figure 4, l'élément 5 est ménagé sur la surface intérieure de l'enveloppe 2.

Dans l'exemple illustré en figure 2 et 3, l'élément 5 est plan et un logo 6 de la marque du bien de consommation destiné à être reçu dans l'emballage lumineux 1, est gravé.

Comme illustré notamment en figure 3, les diodes électroluminescentes 4a de la pluralité sont alignées côte à côte, préférentiellement sous l'élément 5.

Comme illustré aux figures 3 et 4, le fond 3 de l'emballage lumineux 1 forme une base dans laquelle est positionnée une batterie 7 pour l'alimentation électrique de l'emballage lumineux 1.

L'emballage lumineux 1 comprend en outre une unité de commande 8 sous la forme d'un microprocesseur. La base du fond 3 accueille en outre l'unité de commande 8 et le diapositif lumineux 4 dont les diodes électroluminescentes 4a sont en saillies par rapport à la base du fond 3.

L'unité de commande 8 de l'emballage lumineux permet la commande des différents éléments de l'emballage lumineux 1 comme par exemple le dispositif lumineux 4.

L'emballage lumineux 1 comprend en outre un système de communication 9 configuré pour au moins émettre un signal d'activation de l'emballage lumineux 1 et pour au moins recevoir un signal d'activation d'un autre emballage lumineux 1, comme décrit ci-après. Dans l'exemple illustré aux figures 1A à 4, le système de communication est un système de communication infrarouge. Ainsi, l'émetteur 9a est un émetteur infrarouge et le récepteur 9b est un récepteur infrarouge.

Le système de communication 9 des emballages lumineux 1 comprend au moins un émetteur 9a et au moins un récepteur 9b. L'unité de commande 8 est configurée pour commander le système de communication 9. Comme illustré notamment en figure 3, l'émetteur 9a et le récepteur 9b sont agencés de manière opposée l'un à l'autre et orientés vers l'extérieur de l'emballage lumineux 1.

Dans l'exemple illustré en figure 3, l'emballage lumineux 1 comprend un organe d'activation 10 configuré pour activer l'emballage lumineux 1. Plus particulièrement, l'organe d'activation 10 est commandé par l'unité de commande 8 et permet d'activer le système de communication 9 et/ou le dispositif lumineux 4.

Dans l'exemple illustré aux figures 2 à 4, l'organe d'activation 10 est un détecteur d'activité et plus particulièrement un capteur de mouvement et/ou un capteur de luminosité.

Comme illustré aux figures 1A à 1E, plusieurs emballages lumineux 1 forment un ensemble 100 selon l'invention. Les emballages lumineux 1 de l'ensemble 100 sont disposés côte à côte, de sorte que l'émetteur 9a de l'un des emballages lumineux 1 soit sensiblement agencé en regard du récepteur 9b d'un autre emballage lumineux 1 adjacent.

Ainsi, le système de communication 9 d'un premier emballage lumineux 1 est configuré pour communiquer avec le système de communication 9 d'un deuxième emballage lumineux 1, et ainsi de suite en fonction du nombre d'emballages lumineux dans l'ensemble 100.

Le fonctionnement de l'ensemble 100 d'emballages lumineux va maintenant être décrit.

Le procédé de fonctionnement de l'ensemble 100 d'emballages lumineux 1 selon l'invention, comprend une phase d'initialisation et une phase d'animation. La phase d'initialisation est préalable à la phase d'animation.

La phase d'initialisation permet de déterminer l'emballage lumineux primaire de l'ensemble 100 d'emballages lumineux 1. La phase d'initialisation est répétée à chaque fois que l'organe d'activation détecte un changement d'activité.

La phase d'initialisation comprend les étapes suivantes :
- activation d'au moins un premier emballage lumineux 1 au moyen de l'organe de d'activation 10 qui lui est associé,
- envoi d'un signal d'activation par le système de communication 9 du au moins un emballage lumineux 1 activé à un emballage lumineux 1 adjacent parmi l'ensemble 100 d'emballages lumineux 1, un emballage lumineux 1 ne recevant pas de signal d'activation est alors considéré par l'unité de commande 8 qui lui est associée comme étant l'emballage lumineux 1 primaire de l'ensemble 100 d'emballages lumineux, et un emballage lumineux 1 recevant un signal d'activation d'un autre emballage lumineux 1 ou de l'emballage lumineux primaire 1, est alors considéré par l'unité de commande 8 qui lui est associée comme étant un emballage lumineux 1 secondaire de l'ensemble 100 d'emballages lumineux 1,
- basculement en mode primaire pour l'emballage lumineux 1 déterminé comme primaire,
- basculement en mode secondaire pour le ou les emballages lumineux 1 déterminés comme secondaires.

Une fois que l'emballage lumineux primaire 1 est déterminé et que par la même les emballages lumineux 1 secondaires sont déterminés, une phase d'animation s'enclenche.

La phase d'animation postérieure à la phase d'initialisation comprend les étapes suivantes :
- le dispositif lumineux 4 de l'emballage lumineux 1 primaire s'allume pour une durée prédéterminée dans le mode primaire,
- lorsque la période d'éclairage prédéterminée est terminée, l'éclairage du dispositif lumineux 4 de l'emballage lumineux 1 primaire s'éteint et le système de communication 9 de l'emballage lumineux 1 primaire envoie un signal d'activation à un premier emballage lumineux 1 secondaire adjacent,
- le système de communication 9 du premier emballage lumineux 1 secondaire adjacent reçoit le signal d'activation,
- commande de l'éclairage du dispositif lumineux 4 du premier emballage lumineux 1 secondaire adjacent pour une période prédéterminée dans le mode secondaire,
   - lorsque la période d'éclairage prédéterminée du mode secondaire est terminée, le dispositif lumineux 4 du premier emballage lumineux 1 secondaire adjacent s'éteint.

Ensuite, soit il n'y a plus que deux emballages lumineux à savoir l'emballage lumineux 1 primaire et le premier emballage lumineux 1 secondaire et dans ce cas le premier emballage lumineux 1 secondaire s'éteint et l'ensemble lumineux ne se réanime que lorsque le dispositif lumineux de l'emballage lumineux 1 primaire se rallume ; soit il y a d'autre emballage lumineux 1 secondaires à la suite du premier emballage lumineux 1 secondaire et la suite lumineuse continue. Ainsi, le dispositif lumineux du premier emballage lumineux secondaire adjacent s'éteint et le système de communication 9 du premier emballage lumineux 1 secondaire envoie un signal d'activation à un deuxième emballage lumineux 1 secondaire adjacent, etc.

Dans le mode de primaire, l'emballage lumineux 1 considéré comme primaire est programmé pour que le dispositif lumineux 4 clignote à intervalle régulier et calculé en fonction du nombre d'emballages lumineux secondaires potentiels. Ainsi, comme on peut le voir aux figures 1A à 1E, ce la crée une impression de progression de la lumière d'un emballage lumineux 1 à un autre.

Bien entendu, l'invention n'est pas limitée au mode de réalisation décrit et représenté aux figures annexées. Des modifications restent possibles, notamment du point de vue de la constitution des divers éléments ou par substitution d'équivalents techniques, sans sortir pour autant du domaine de protection de l'invention défini dans les revendications.

## Revendications

1. Ensemble (100) d'emballages lumineux pour des biens de consommation comprenant au moins un premier emballage lumineux (1) et au moins un deuxième emballage lumineux (1), chaque emballage lumineux comprenant au moins :
- une enveloppe (2) conformée pour contenir au moins partiellement le bien de consommation,
- un fond (3) sur lequel est montée l'enveloppe (2),
- au moins un dispositif lumineux (4) comportant au moins une diode électroluminescente (4a), au moins une portion (5) de l'emballage lumineux (1) étant destinée à être éclairée par le dispositif lumineux (4),
- une unité de commande (8) configurée pour commander le dispositif lumineux (4),
**caractérisé en ce que** le premier emballage lumineux (1) et le deuxième emballage lumineux comprennent chacun un système de communication (9) configuré pour au moins émettre un signal d'activation de l'emballage lumineux (1), le système de communication (9) étant commandé par l'unité de commande (8), et **en ce que** le système de communication (9) du premier emballage lumineux (1) est configuré pour communiquer avec le système de communication (9) du deuxième emballage lumineux (1).

2. Ensemble selon la revendication 1, dans lequel chaque système de communication (9) est configuré pour au moins recevoir un signal d'activation.

3. Ensemble selon l'une quelconque des revendications 1 ou 2, dans lequel chaque emballage lumineux comprend un organe d'activation (10) coopérant avec l'unité de commande (8), l'organe d'activation de l'emballage lumineux (1) étant configuré pour activer l'emballage lumineux (1).

4. Ensemble selon la revendication 3, dans lequel l'organe d'activation (10) est un détecteur d'activité.

5. Ensemble selon l'une quelconque des revendications 3 ou 4, dans lequel l'organe d'activation (10) est un capteur de luminosité et/ou de mouvement.

6. Ensemble selon l'une quelconque des revendications 1 à 5, dans lequel chaque système de communication (9) est un système de communication infrarouge.

7. Procédé de fonctionnement d'un ensemble (100) d'emballages lumineux (1) selon l'une quelconque des revendications 1 à 6, comprenant au moins une première phase dite phase d'initialisation comprenant les étapes suivantes :
- activation d'au moins un premier emballage lumineux (1) au moyen de l'organe de d'activation (10) qui lui est associé,
- envoi d'un signal d'activation par le système de communication (9) du au moins un emballage lumineux (1) activé à un emballage lumineux (1) adjacent parmi l'ensemble (100) d'emballages lumineux (1), un emballage lumineux (1) ne recevant pas de signal d'activation est alors considéré par l'unité de commande (8) qui lui est associée comme étant l'emballage lumineux (1) primaire de l'ensemble (100) d'emballages lumineux, et un emballage lumineux (1) recevant un signal d'activation d'un autre emballage lumineux (1) ou de l'emballage lumineux primaire (1), est alors considéré par l'unité de commande (8) qui lui est associée comme étant un emballage lumineux (1) secondaire de l'ensemble (100) d'emballages lumineux (1),
- basculement en mode primaire pour l'emballage lumineux (1) déterminé comme primaire,
- basculement en mode secondaire pour le ou les emballages lumineux (1) déterminés comme secondaires.

8. Procédé de fonctionnement selon la revendication 7, comprenant au moins une deuxième phase dite phase d'animation postérieure à la phase d'initialisation et comprenant les étapes suivantes :
- commande au dispositif lumineux (4) de l'emballage lumineux (1) primaire de s'allumer pour une durée prédéterminée dans le mode primaire,
- lorsque la période d'éclairage prédéterminée est terminée, l'éclairage du dispositif lumineux (4) de l'emballage lumineux (1) primaire s'éteint et le système de communication (9) de l'emballage lumineux (1) primaire envoie un signal d'activation à un premier emballage lumineux (1) secondaire adjacent,
- le système de communication (9) du premier emballage lumineux (1) secondaire adjacent reçoit le signal d'activation,
- commande de l'éclairage du dispositif lumineux (4) du premier emballage lumineux (1) secondaire adjacent pour une période prédéterminée dans le mode secondaire,
- lorsque la période d'éclairage prédéterminée du mode secondaire est terminée, le dispositif lumineux (4) du premier emballage lumineux (1) secondaire adjacent s'éteint ou le dispositif lumineux (4) du premier emballage lumineux (1) secondaire adjacent s'éteint et le système de communication (9) du premier emballage lumineux (1) secondaire envoie un signal d'activation à un deuxième emballage lumineux (1) secondaire adjacent.

9. Procédé de fonctionnement selon la revendication 8, dans le mode primaire, la période prédéterminée de l'éclairage du dispositif lumineux (4) de l'emballage lumineux (1) primaire est programmée à intervalle régulier.

## Patentansprüche

1. Gruppe (100) leuchtfähiger Verpackungen für Konsumgüter, umfassend mindestens eine erste leuchtfähige Verpackung (1) und mindestens eine zweite leuchtfähige Verpackung (1), wobei jede leuchtfähige Verpackung mindestens umfasst:
- eine Hülle (2), die ausgebildet ist, um das Konsumgut mindestens teilweise zu enthalten,
- einen Boden (3), auf dem die Hülle (2) angebracht ist,
- mindestens eine Leuchtvorrichtung (4), aufweisend mindestens eine elektrolumineszierende Diode (4a), wobei mindestens ein Abschnitt (5) der leuchtfähigen Verpackung (1) bestimmt ist, von der Leuchtvorrichtung (4) beleuchtet zu sein,
- eine Steuereinheit (8), die konfiguriert ist, um die Leuchtvorrichtung (4) zu steuern,
**dadurch gekennzeichnet, dass** die erste leuchtfähige Verpackung (1) und die zweite leuchtfähige Verpackung jeweils ein Kommunikationssystem (9) umfassen, das konfiguriert ist, um mindestens ein Aktivierungssignal der leuchtfähigen Verpackung (1) zu senden, wobei das Kommunikationssystem (9) von der Steuereinheit (8) gesteuert ist, und dadurch, dass das Kommunikationssystem (9) der ersten leuchtfähigen Verpackung (1) konfiguriert ist, um mit dem Kommunikationssystem (9) der zweiten leuchtfähigen Verpackung (1) zu kommunizieren.

2. Gruppe nach Anspruch 1, wobei jedes Kommunikationssystem (9) konfiguriert ist, um mindestens ein Aktivierungssignal zu erhalten.

3. Gruppe nach einem der Ansprüche 1 oder 2, wobei jede leuchtfähige Verpackung ein Aktivierungsorgan (10) umfasst, das mit der Steuereinheit (8) zusammenwirkt, wobei das Aktivierungsorgan der leuchtfähigen Verpackung (1) konfiguriert ist, um die leuchtfähige Verpackung (1) zu aktivieren.

4. Gruppe nach Anspruch 3, wobei das Aktivierungsorgan (10) ein Aktivitätsdetektor ist.

5. Gruppe nach einem der Ansprüche 3 oder 4, wobei das Aktivierungsorgan (10) ein Helligkeits- und/oder Bewegungssensor ist.

6. Gruppe nach einem der Ansprüche 1 bis 5, wobei jedes Kommunikationssystem (9) ein Infrarot- Kommunikationssystem ist.

7. Funktionsverfahren einer Gruppe (100) leuchtfähiger Verpackungen (1) nach einem der Ansprüche 1 bis 6, umfassend mindestens eine als Initialisierungsphase bezeichnete erste Phase, umfassend die folgenden Schritte:
- Aktivieren mindestens einer ersten leuchtfähigen Verpackung (1) mit Hilfe des ihr zugeordneten Aktivierungsorgans (10),
- Senden eines Aktivierungssignals durch das Kommunikationssystem (9) der mindestens einen aktivierten leuchtfähigen Verpackung (1) an eine benachbarte leuchtfähige Verpackung (1) aus der Gruppe (100) leuchtfähiger Verpackungen (1), wobei eine leuchtfähige Verpackung (1), die kein Aktivierungssignal empfängt, dann von der ihr zugeordneten Steuereinheit (8) als die primäre leuchtfähige Verpackung (1) der Gruppe (100) leuchtfähiger Verpackungen betrachtet wird, und eine leuchtfähige Verpackung (1), die ein Aktivierungssignal einer anderen leuchtfähigen Verpackung (1) oder von der primären leuchtfähigen Verpackung (1) erhält, dann von der ihr zugeordneten Steuereinheit (8) als eine sekundäre leuchtfähige Verpackung (1) der Gruppe (100) leuchtfähiger Verpackungen (1) betrachtet wird,
- Umstellen in den Primärmodus für die als primär bestimmte leuchtfähige Verpackung (1),
- Umstellen in den Sekundärmodus für die als sekundär bestimmte(n) leuchtfähige(n) Verpackung(en) (1).

8. Funktionsverfahren nach Anspruch 7, umfassend nach der Initialisierungsphase mindestens eine als Animationsphase bezeichnete zweite Phase, die die folgenden Schritte umfasst:
- Befehlen der Leuchtvorrichtung (4) der primären leuchtfähigen Verpackung (1), sich für eine vorbestimmte Dauer im Primärmodus einzuschalten,
- nach Beenden des vorbestimmten Beleuchtungszeitraums Erlöschen der Beleuchtung der Leuchtvorrichtung (4) der primären leuchtfähigen Verpackung (1), und Senden eines Aktivierungssignals an eine erste sekundäre benachbarte leuchtfähige Verpackung (1) durch das Kommunikationssystem (9) der primären leuchtfähigen Verpackung (1),
- Empfangen des Aktivierungssignals durch das Kommunikationssystem (9) der ersten sekundären benachbarten leuchtfähigen Verpackung (1),
- Steuern der Beleuchtung der Leuchtvorrichtung (4) der ersten sekundären benachbarten leuchtfähigen Verpackung (1) für einen vorbestimmten Zeitraum im Sekundärmodus,
- nach Beenden des vorbestimmten Beleuchtungszeitraums des Sekundärmodus Erlöschen der Leuchtvorrichtung (4) der ersten sekundären benachbarten leuchtfähigen Verpackung (1) oder Erlöschen der Leuchtvorrichtung (4) der ersten sekundären benachbarten leuchtfähigen Verpackung (1) und Senden eines Aktivierungssignals an eine zweite sekundäre benachbarte leuchtfähige Verpackung (1) durch das Kommunikationssystem (9) der ersten sekundären leuchtfähigen Verpackung (1).

9. Funktionsverfahren nach Anspruch 8 im Primärmodus, wobei der vorbestimmte Zeitraum der Beleuchtung der Leuchtvorrichtung (4) der primären leuchtfähigen Verpackung (1) in regelmäßigem Intervall programmiert ist.

## Claims

1. A set (100) of luminous packages for consumer goods comprising at least a first luminous package (1) and at least a second luminous package (1), each luminous package comprising at least:
- a wrapping (2) shaped to contain at least partially the consumer good,
- a bottom (3) on which the wrapping (2) is mounted,
- at least a luminous device (4) including at least a light-emitting diode (4a), at least a portion (5) of the luminous package (1) being intended to be illuminated by the luminous device (4),
- a control unit (8) configured to control the luminous device (4),
**characterized in that** each of the first luminous package (1) and the second luminous package comprises a communication system (9) configured to at least emit an activation signal of the luminous package (1), the communication system (9) being controlled by the control unit (8), and **in that** the communication system (9) of the first luminous package (1) is configured to communicate with the communication system (9) of the second luminous package (1).

2. The set according to claim 1, wherein each communication system (9) is configured to at least receive an activation signal.

3. The set according to any one of claims 1 or 2, wherein each luminous package comprises an activation member (10) cooperating with the control unit (8), the activation member of the luminous package (1) being configured to activate the luminous package (1).

4. The set according to claim 3, wherein the activation member (10) is an activity detector.

5. The set according to any one of claims 3 or 4, wherein the activation member (10) is a brightness and/or motion sensor.

6. The set according to any one of claims 1 to 5, wherein each communication system (9) is an infrared communication system.

7. A method for operating a set (100) of luminous packages (1) according to any one of claims 1 to 6, comprising at least a first phase called initialization phase comprising the following steps:
- activating at least a first luminous package (1) by means of the activation member (10) associated thereto.
- sending an activation signal by the communication system (9) of the at least one activated luminous package (1) to an adjacent luminous package (1) among the set (100) of luminous packages (1), a luminous package (1) receiving no activation signal is then considered by the control unit (8) that is associated thereto as being the primary luminous package (1) of the set (100) of luminous packages, and a luminous package (1) receiving an activation signal from another luminous package (1) or from the primary luminous package (1) is then considered by the control unit (8) associated thereto as being a secondary luminous package (1) of the set (100) of luminous packages (1),
- switching to the primary mode for the luminous package (1) determined as primary,
- switching to the secondary mode for the luminous package(s) (1) determined as secondary.

8. The operating method according to claim 7, comprising at least a second phase called animation phase subsequent to the initialization phase and comprising the following steps:
- the luminous device (4) of the primary luminous package (1) is instructed to light up for a predetermined duration in the primary mode,
- when the predetermined lighting period is completed, the lighting of the luminous device (4) of the primary luminous package (1) turns off and the communication system (9) of the primary luminous package (1) sends an activation signal to a first adjacent secondary luminous package (1),
- the communication system (9) of the first adjacent secondary luminous package (1) receives the activation signal,
- the lighting of the luminous device (4) of the first adjacent secondary luminous package (1) is controlled for a predetermined period in the secondary mode,
- when the predetermined lighting period of the secondary mode is completed, the luminous device (4) of the first adjacent secondary luminous package (1) turns off or the luminous device (4) of the first adjacent secondary luminous package (1) turns off and the communication system (9) of the first secondary luminous package (1) sends an activation signal to a second adjacent secondary luminous package (1).

9. The operating method according to claim 8, in the primary mode, the predetermined lighting period of the luminous device (4) of the primary luminous package (1) is programmed at regular intervals.
